# EUROPÄISCHE PATENTANMELDUNG

(11) **EP 0 524 919 A1**
(43) Veröffentlichungstag der Anmeldung: **27.01.1993**
(21) Anmeldenummer: 92890167.7
(22) Anmeldetag: 17.07.1992
(51) Int. Cl.: E21D 11/08

(54) **Stollen- oder Tunnelausbau**

(30) Priorität: 22.07.1991 AT 1464/91
(71) Anmelder: "MAYREDER" BAUHOLDING GESELLSCHAFT m.b.H., A-4020 Linz (AT)
(72) Erfinder: Wagner, Harald, Dr., A-4310 Mauthausen (AT); Schulter, Alfred, Dipl.-Ing., A-4020 Linz (AT)
(74) Vertreter: Hübscher, Heiner, Dipl.-Ing.

(57) **Zusammenfassung**

Bei einem Stollen- oder Tunnelausbau, sind in Längsrichtung aufeinanderfolgende Ausbauabschnitte (1) je aus einer Anzahl von Tübbingsteinen (2 bis 7) gebildet, deren aneinanderstoßende Längsgrenzflächen (8) gegenüber der Parallelen zur Stollen- bzw. Tunnellängsachse geneigt angeordnet und mit die Mantelflächen (9, 10) dieser Steine in Fluchtstellung haltenden formschlüssigen Verbindungen (11, 12), z. B. Nut-Federverbindungen versehen sind, wobei für die stirnseitige Verbindung mit den Tübbingsteinen benachbarter Ausbauabschnitte (1) weitere Verbindungsmittel (15) vorgesehen sind. Zur Anpassung des Ausbaues an die Ausbruchslichte bzw. den Gebirgsdruck bei wenigstens einem Teil der Ausbauabschnitte (1) ist ihre die Ausbruchslichte bestimmende Umfangslänge veränderbar, zu welchem Zweck wenigstens ein Tübbingstein (2) an wenigstens der einen Stirnseite seines Ausbauabschnittes mit seiner stirnseitigen Begrenzungsfläche (14) gegenüber den stirnseitigen Begrenzungsflächen der benachbarten Tübbingsteine (3, 7) versetzt und/oder aus der Fluchtstellung der stirnseitigen Begrenzungsflächen verstellbar angebracht ist.

## Beschreibung

Die Erfindung betrifft einen Stollen- oder Tunnelausbau, bei dem in Längsrichtung aufeinanderfolgende Ausbauabschnitte je aus einer Anzahl von Tübbingsteinen gebildet sind, deren aneinanderstoßende Längsgrenzflächen gegenüber der Parallelen zur Stollen- bzw. Tunnellängsachse geneigt angeordnet und mit die Mantelflächen dieser Steine in Fluchtstellung haltenden formschlüssigen Verbindungen, z. B. Nut-Federverbindungen versehen sind, wobei für die stirnseitige Verbindung mit den Tübbingsteinen benachbarter Ausbauabschnitte weitere Verbindungsmittel vorgesehen sind.

Ein derartiger Ausbau ist aus der eigenen AT-PS 389 149 bekannt. Dabei bestehen die einzelnen Ausbauabschnitte aus Tübbingringen und die Tübbingsteine haben jeweils gegengleich geneigte Längsgrenzflächen, die in ihrem Mittelbereich von Radialstrahlen des Ringes bestimmt werden. Der Vorteil dieses Ausbaues besteht darin, daß die später einander zu den Tübbingringen ergänzenden Tübbingsteine unmittelbar entsprechend dem Ausbruchsfortschritt an den letzten fertigen Tübbingring angesetzt werden können, so daß zwischen Ausbruch und Ausbau weder zeitlich noch räumlich große Abstände entstehen und Maschinen und Personal sofort weitgehend durch den Ausbau geschützt werden. Bei diesem bekannten Ausbau werden die Tübbingsteine grundsätzlich so angebracht, daß ihre stirnseitigen Flächen in gemeinsamen Ebenen liegen, wobei die beiden stirnseitigen Begrenzungsebenen eines Ringes aber zueinander geneigt sein können, was es ermöglicht, durch eine gegengleiche oder relativ verdrehte Aneinanderreihung solcher Ringe Krümmungen der Stollen- bzw. Tunnelröhre vorzusehen.

Bei diesem bekannten Ausbau und auch bei anderen bekannten Tübbingausbauten bildet der Ausbau einen im wesentlichen starren Tragkörper. Um ein Mittragen des Gebirges zu erzielen und dabei eine niedrigere Gesamtfestigkeit des Ausbaues einhalten zu können, ist es bekannt, das Gebirge zu ankern und in den Ausbau nachgiebige Elemente einzubauen. Diese bestehen bisher aus zwischen gegenüberliegenden Längsgrenzflächen der starren steifen Teile angebrachten, meist über einen ganzen größeren Abschnitt der Ausbaulänge durchgehenden nachgiebigen Elementen aus eingebauten Verformungskörpern. Die Tragfähigkeit der einzelnen Tübbingringe muß auch bei dieser Art des Ausbaues an den im wesentlichen nur im Ring selbst zur Wirkung kommenden Gebirgsdruck angepaßt werden.

Aufgabe der Erfindung ist es, bei einem Stollen oder Tunnelausbau der eingangs genannten Art mit einfachen Mitteln und unter Verwendung im wesentlichen gleichbleibender Elemente Anpassungen an die Ausbruchslichte herzustellen bzw. von vornherein einen Anlagedruck des Ausbaues am Gebirge zu erzeugen. Eine Teilaufgabe besteht darin, mit einfachen Mitteln eine wählbare Nachgiebigkeit des Ausbaues zur besseren Ableitung des Gebirgsdruckes sowie zur Förderung des Eigentragverhaltens des Gebirges zu ermöglichen.

Die gestellte Aufgabe wird dadurch gelöst, daß zur Anpassung des Ausbaues an die Ausbruchslichte bzw. den Gebirgsdruck bei wenigstens einem Teil der Ausbauabschnitte ihre die Ausbruchslichte bestimmende Umfangslänge veränderbar ist, zu welchem Zweck wenigstens ein Tübbingstein an wenigstens der einen stirnseite seines Ausbauabschnittes mit seiner stirnseitigen Begrenzungsfläche gegenüber den stirnseitigen Begrenzungsflächen der benachbarten Tübbingsteine versetzt und/oder aus der Fluchtstellung der stirnseitigen Begrenzungsflächen verstellbar angebracht ist.

Grundsätzlich kann der Erfindungsgedanke sowohl bei röhrenförmigen Ausbauten, bei denen die Tübbingsteine Tübbingringe bilden, als auch bei unten offenen Tunnelausbauten, bei denen also die Tübbingsteine aneinandergereihte Bögen bilden, verwirklicht werden. Dabei werden zwar derzeit Ausbauten aus untereinander ähnlichen im Ring wechselweise gegengleich verlegten in der Grundform trapezförmige Tübbingsteine bevorzugt, doch sind auch Ausbauten möglich, bei denen ein Teil der Tübbingsteine die Grundform von Rechtecken, Rhomboiden oder Trapezoiden aufweist. Wegen der vorhandenen Schrägflächen kann man bei entsprechender Aneinanderreihung mit fluchtenden stirnseiten oder versetzten Stirnseiten wahlweise Durchmesservergrößerungen oder Durchmesserverkleinerungen im Ausbauabschnitt erzielen. Man hat hier nur immer dafür Sorge zu tragen, daß die dabei zum benachbarten Ausbauabschnitt gebildeten Fugen ordnungsgemäß ausgefüllt werden. Durch Durchmesservergrößerung der Ausbauabschnitte bei entsprechendem Versatz wenigstens eines Tübbingsteines ergibt sich die Möglichkeit, den Ausbauabschnitt sofort bei der Fertigstellung im Ausbruch gegen das Gebirge zu verspannen und damit einen Teil des Gebirgsdruckes aufzunehmen bzw. die Zeit zwischen Erstausbruch und Abstützung des Gebirges zu verringern, was besonders bei schlecht tragfähigem Gebirge von Vorteil ist. Wie noch erläutert werden wird, besteht aber auch die Möglichkeit, den Ausbau so auszuführen, daß er eine begrenzte Nachgiehigkeit gegenüber dem Gebirgsdruck erhält und damit ein günstigeres Tragverhalten hat.

Nach einer bisher bevorzugten Ausgestaltung ist vorgesehen, daß der, wie an sich bekannt, gegengleich geneigte Längsgrenzflächen aufweisende, verstellbare Tübbingstein in Ausbaulängsrichtung eine geringere Länge als die im Ausbauabschnitt benachbarten Steine aufweist. Bei dieser Ausführung können die in Längsrichtung nicht verstellbaren Tübbingsteine mit untereinander in gemeinsamen Ebenen liegenden stirnseitigen Begrenzungsflächen angebracht werden.

In einer Weiterausbildung der Erfindung ist der wenigstens versetzt bzw. verstellbar anbringbare Tübbingstein mit Spaltabstand seiner einen stirnseitigen Begrenzungsfläche vom benachbarten Ausbauabschnitt anbringbar und gegen einen durch die Verbindungen mit den im Ausbauabschnitt benachbarten Steinen bzw. Verbindungsmittel mit dem folgenden Ausbauabschnitt und/oder im Spalt angeordnete Einlagekörper definierten Widerstand in Ausbaulängsrichtung begrenzt verstellbar.

Durch diese Ausgestaltung wird auch im fertiggestellten Ausbau eine Nachgiebigkeit erzielt, wobei die im Sinne des Zusammendrückens des Ringes bzw. Bogens wirkenden Kräfte die Möglichkeit haben, den bzw. die verstellbaren Steine in Ausbaulängsrichtung gegen einen vorgebbaren Widerstand zu verstellen. Damit wird die Kraftableitung gegenüber allen bisher bekannten Systemen vereinfacht und verbessert und es lassen sich auch die bisher beim nachgiebigen Ausbau fast zwangsweise vorhandenen über die Länge mehrerer Ausbauabschnitte durchgehenden Ausgleichsspalte vermeiden.

Das Verstellverhalten des verstellbaren Steines kann mit Hilfe geeigneter Mittel an die jeweiligen Bedürfnisse angepaßt werden, wobei je nach der gewünschten Charakteristik vorgesehen werden kann, daß eine Verstellung des Steines erst ab Überwindung eines vorgegebenen Widerstandes möglich ist und sich die der Verstellung des Steins entgegenwirkende Kraft auch nach einer gewünschten Charakteristik ändert. Im Normalfall wird man vorsehen, daß die der Verstellung entgegenwirkende Kraft mit zunehmendem Verstellweg progressiv ansteigt, bis schließlich der weiteren Verstellung des Steines durch den benachbarten Ausbauabschnitt Halt geboten wird. Zur Erzielung der gewünschten Charakteristik des der Verstellung entgegengesetzten Widerstandes können verschiedene Mittel für sich bzw. in Kombination eingesetzt werden. Eine einfache Ausführung besteht darin, daß der Spalt eine elastisch oder plastisch zusammendrückbare Füllung oder Einlage aufnimmt, die auch gleichzeitig Abdichtung für den Spalt sein kann. Unter anderem sind hier verformbare Metallelemente, in Gehäusen untergebrachte Federn, zusammendrückbare, eine Flüssigkeit oder unter Druck verformbare Masse enthaltende Behälter, die einen Austrit des Inhaltes gegen den Widerstand eines Ventiles zulassen, möglich.

Vorzugsweise ist vorgesehen, daß die formschlüssigen Verbindungen des verstellbaren Tübbingsteines aus in Längsnuten der Längsgrenzflächen eingelegte, vorzugsweise einen runden Querschnitt aufweisenden Federkörpern aus Kunststoffmaterial bestehen. Wenn man solche Federkörper in Verstellrichtung verdickt bzw. vorsieht, daß die sie aufnehmenden zueinanderweisenden Nuten nach der von der möglichen Verstellrichtung abweisenden Seite seichter werden, ergibt sich bei der Verstellung des Steines aus der Formgestalt und der auftretenden Verformung der federartigen Einlagekörper ein sich progressiv erhöhender Widerstand.

Nach einer anderen Möglichkeit weisen die im Bereich der Längsgrenzflächen bzw. formschlüssigen Verbindungen bei der Verstellung des Tübbingsteines aufeinandergleitenden Flächen einen sich nach der eine Verringerung der Umfangslänge des Ausbauabschnittes ergebenden Verstellrichtung hin erhöhenden Reibungsbeiwert auf.

Um relative Durchmesserveränderungen aufeinanderfolgender ring- oder bogenförmiger Ausbauabschnitte zu ermöglichen, können die stirnseitigen Verbindungsmittel der Ausbauabschnitte in Umfangsrichtung begrenzt nachgiebig, insbesondere als Langloch-Zapfen- oder Langloch-Dübelverbindungen ausgebildet sein.

Eine weitgehend gleichmäßige Belastung aller Steine eines Ausbauabschnittes durch den Gebirgsdruck unter Vermeidung örtlicher Belastungsspitzen und der Möglichkeit im Vergleich zum starren Ausbau eine wesentlich verringerte Gesamtfestigkeit der Steine vorzusehen, wird dadurch erreicht, daß der Spalt zwischen Ausbruch und Ausbau mit plastisch verformbarem, Material ausgefüllt ist. Hier kann auch Bitumenmaterial verwendet werden, das zugleich eine ausreichende Abdichtung der Stollen- bzw. Tunnelröhre gegenüber dem Gebirge gewährleistet. Es wird ein weitgehend inkompressibles Material verwendet. Für den Abbau von Belastungsspitzen und um nur einen Teil des Gebirgsdruckes in eine Durchmesserverringerung des Ausbaues umsetzen zu müssen, kann man für das plastisch verformbare Füllmaterial Ableitungen bzw. Aufnahmen vorsehen, so daß sich unter dem Gebirgsdruck der Spalt zwischen Ausbruch und Ausbau verringern kann. Für die Aufnahme des Materials können nach einer Möglichkeit im Außenmantel der Tübbingsteine Einlagen aus zusammendrückbarem Material, z. B. Hartschaumstoff, vorgesehen sein, wobei der Hartschaumstoff ab einer bestimmten Druckbelastung nachgibt und einen Freiraum für die Materialaufnahme zurückläßt. Wenn man die Einlagen in Längsrichtung der Steine vorsieht, können beim verstellbaren Stein gleich Führungsnuten für die Steinverstellung gebildet werden. Eine Queranordnung der Einlagen ergibt Quernuten, die die Verstellung des Steines hemmen und damit für die Erzeugung des der Steinverstellung entgegengesetzten Widerstandes beitragen können.

Der beschriebene nachgiebige Ausbau kann dadurch ergänzt werden, daß wenigstens ein Teil der Tübbingsteine, vorzugsweise die in Längsrichtung nicht verstellbaren Tübbingsteine bei den in ihrer Umfangslänge veränderbaren Ausbauabschnitten über nachgiebige Ankerungen am Gebirge gehalten sind.

Nach einer Weiterbildung ist schließlich vorgesehen, daß für den Ausbau der Stollen bzw. Tunnelsohle bei einem Ausbau aus Tübbingringe bildenden Ausbauabschnitten Fertigteilelemente in Form von mit ihren Längsrändern verschiebbar an der Ausbauinnenwand abgestützten Sohlensteinen vorgesehen sind, die an den Längsenden durch stirnseitige Verbindungsmittel verbindbar sind.

Mit solchen Fertigteilelementen kann insbesondere bei der Ausbildung des Ausbaues in Form einer Tunnelröhre gemeinsam mit dem Ausbau ein begeh- und befahrbarer Bodenteil geschaffen werden, unter dem, falls er die Grundform einer Platte aufweist, Ableitkanäle für das Gebirgswasser und im späteren Ausbau Schächte für die Verlegung von Kabeln, Leitungen bzw. für die Wasser und Luft Ver- und Entsorgung angebracht werden können. Bei der vorliegenden Konstruktion haben Sohlensteine gegenüber einem aus Ortbeton oder durch Schüttung eingebrachten Ausbau den Vorteil, daß durch Verwendung geeigneter Abstützungen eine Relativverstellung zu den jeweiligen Ringen möglich wird, so daß sich bei Durchmesseränderungen des Tübbingringes der Sohlstein entsprechend bewegt bzw. sich das Spiel zwischen Sohlstein und Auflagen am Ring ändert und damit durch den Sohlenausbau die Durchmesseränderung des Ringes nicht behindert wird.

Eine bevorzugte Ausführung besteht darin, daß die Sohlsteine als durchlaufende, ein Bodensegment der stollen- bzw. Tunnelröhre vom übrigen Föhrenquerschnitt abteilende Bodenplatten ausgebildet sind, die wenigstens an den für die Anlage an gegenüberliegenden Röhrenseiten bestimmten Längsrändern nach unten gerichtete Verdickungen oder Längsträger aufweisen und mit diesen Längsrändern gleitend abgestützt sind, so daß sie sich bei Durchmesserveränderungen der Röhre heben bzw. senken können.

Weitere Einzelheiten und Vorteile des Erfindungsgegenstandes entnimmt man der nachfolgenden Zeichnungsbeschreibung.

In der Zeichnung ist der Erfindungsgegenstand beispielsweise veranschaulicht. Es zeigen
Fig. 1 in schematisch vereinfachter Darstellungsweise einen als Tübbingring ausgebildeten Ausbauabschnitt in Vorderansicht,
Fig. 2 zur Erläuterung der Funktionsweise einen Teil des Tübbingringes nach Fig. 1 in abgewickelter Darstellung von außen gesehen,
Fig. 3 eine entsprechende Darstellung zweier aufeinanderfolgender Tübbingringe,
Fig. 4 eine Ausführungsvariante zum rechten Tübbingring der Fig. 3,
Fig. 5 in kleinerem Maßstab eine Teilansicht mehrerer aufeinanderfolgender Tübbingringe ebenfalls in abgewickelter Darstellung von außen gesehen,
Fig. 6 eine Ausführungsvariante eines Tübbingringes in abgewickelter Darstellung,
Fig. 7 in größerem Maßstab die Nut-Federverbindung zwischen zwei im Ring aufeinanderfolgenden Steinen im Querschnitt und
Fig. 8 ein Teilstück eines Tunnelausbaues im Schnitt durch das Gebirge.

Der dargestellte Tunnelausbau besteht aus Ausbauabschnitten 1 die beim Ausführungsbeispiel je einen Tübbingring bilden, bei einem anderen Tunnelquerschnitt aber auch bogenförmige, aus einzelnen Tübbingsteinen aufgebaute Ausbauabschnitte sein können. Nach den Fig. 1 bis 5 und 8 besteht jeder Tübbingring 1 aus sechs Tübbingsteinen 2 bis 7, deren zueinander weisende Längsgrenzflächen 8 gegenüber der Parallelen zur stollen- bzw. Tunnellängsachse geneigt sind, so daß die Steine 2 bis 7 die Grundform von Trapezen erhalten, die aber selbstverständlich einen Zylindermantel aufweisen. Die innere und äußere Mantelseite wurde mit 9, 10 bezeichnet.

Die Längsgrenzflächen 8 sind mit über die Länge durchlaufenden Nuten 11 versehen, in die federartige Einlagekörper 12 aus Kunststoffmaterial eingelegt sind. Die Trapez-Parallelseiten 13, 14 liegen an den Stirnseiten der Ringe 1. Für die stirnseitige Verbindung aufeinanderfolgender Ringe 1 sind in den Steinen 2 bis 7 Einsatzlöcher 15 für die Aufnahme dübelartiger Verbindungsstücke vorgesehen, wobei, wie noch zu erläutern sein wird, die Einsatzlöcher 15 teilweise als parallel zu den Mantelflächen gerichtete Langlöcher ausgebildet sein können, um eine Relativverdrehung aufeinanderfolgender Tübbingringe in geringem Ausmaß zu ermöglichen, wenn, wie dies noch beschrieben wird, der Durchmesser eines Ringes gegenüber dem Nachbardurchmesser verändert wird.

Wie die Fig. 2 bis 4 zeigen, besitzt wenigstens der Stein 2 in Ausbaulängsrichtung gesehen, eine geringere Länge als die benachbarten Steine 3 und 7. Wird der Stein 2 zunächst so angebracht, daß seine linke Stirnseite mit den Stirnseiten der benachbarten Steine 3 und 7 fluchtet, so kann der Durchmesser des Tübbingringes 1 durch Verschieben des Steines nach rechts vergrößert und damit der Ring mit seiner Außenfläche an das Gebirge angedrückt werden. Wird der Stein so angebracht, daß seine rechte Stirnseite mit den Stirnseiten der Steine 3 und 7 fluchtet, so entsteht an der anderen Seite des Steines 2 ein Spalt 16 zum benachbarten Ring. In Fig. 2 wurden die durch den Gebirgsdruck wirkenden Kräfte durch Pfeile 17 veranschaulicht. Wegen der Neigung der Flächen 8 bewirken diese Kräfte in Richtung der Pfeile 17 eine Querkraft 18, die das Bestreben hat, den Stein 2 unter Verringerung des Spaltes 16 an der Stirnseite 14 zu verschieben. Dieser Querkraft wirkt die Reibung zwischen den Teilen 8, 11, 12 entgegen, wobei die Querkraft selbstverständlich auch vom Neigungswinkel der Flächen 8 abhängig ist, der auf jeden Fall größer zu sein hat als der Selbsthemmung ergebende Reibungswinkel. Wird der Stein 2 nach links verstellt, dann verringert sich der Ringdurchmesser um ein entsprechendes Maß.

Zur Erzielung eines Verstellwiderstandes kann man im Spalt 16 zusammendrückbare Einlagen oder eine Füllung aus einem zusammendrückbaren Material anbringen. In Fig. 4 ist ein unmittelbar an den Stein 2 anliegend angebrachter und gemeinsam mit ihm montierbarer, z. B. aus Metall hergestellter Verformungskörper 19 veranschaulicht.

In Fig. 5 ist gezeigt, daß man bei entsprechendem Versatz gleich langer im Ring aufeinanderfolgender Steine und Anbringung von Ringfugen zwischen den Steinen auch Durchmesserveränderungen der Röhre gegenüber einer Röhre mit Steinen, deren Stirnseiten fluchten erzielen kann. Auch hier kann man einige Steine kürzer ausbilden und so zusätzlich zum eingestellten Durchmesser eine Durchmesserveränderung durch Gebirgskräfte erzielen.

Wie Fig. 6 zeigt, müssen nicht alle Steine eines Ringes, wie die Steine 3, 4 trapezförmig sein. Es können auch in der Grundform rhomboidförmige Steine 20, 21, insbesondere für den Grundaufbau eingesetzt werden, wobei man aber vorzugsweise die unter dem Gebirgsdruck verstellbaren Steine 2 wieder trapezförmig ausführen wird.

In Fig. 8 ist gezeigt, daß der Spalt zwischen dem aus aufeinanderfolgenden Tübbingringen 1 gebildeten Tunnelausbau und dem Ausbruchsrand 22 des Gebirges 23 mit einer plastisch verformbaren Masse 24 ausgefüllt sein kann, um eine gleichmäßige Verteilung des Gebirgsdruckes auf den gesamten Ring und damit auf die gesamte Röhre zu gewährleisten. Im Außenmantel 10 der Steine, die meist aus armiertem Beton herzustellen sind, sind Einlagen 25 aus zusammendrückbarem Material, z. B. Styropor,^{(R)} angebracht, die bei zunehmendem Gebirgsdruck deformiert werden und dann Vertiefungen freigeben, in denen ein Teil des Füllmaterials 24 Aufnahme findet.

Wie Fig. 1 zeigt, sind für den Ausbau der Stollen- bzw. Tunnelsohle plattenförmige Sohlsteine 26 vorgesehen, die sich mit zu Trägern 27 verdickten Längsrändern am Innenmantel 9 so abstützen, daß sie noch Durchmesseveränderungen der Ringe 1 zulassen. Unter der Platte 26 bleibt ein Raum 28 frei, der gegebenenfalls durch stehende Wände in mehrere Schächte unterteilt sein kann und für die Bergwasserableitung bzw. beim Tunnelbetrieb für Wasserzu- und Ableitungen, für die Abluftleitung und auch für die Durchführung von Kabeln einsetzbar ist. Die Sohlsteine 26 können über einen oder mehrere Ringe durchlaufen und sind untereinander wieder über in Öffnungen 29 einsetzbare Dübel verbunden.

## Patentansprüche

1. Stollen- oder Tunnelausbau, bei dem in Längsrichtung aufeinanderfolgende Ausbauabschnitte (1) je aus einer Anzahl von Tübbingsteinen (2-7,20,21) gebildet sind, deren aneinanderstoßende Längsgrenzflächen (8) gegenüber der Parallen zur Stollen- bzw. Tunnellängsachse geneigt angeordnet und mit die Mantelflächen (9,10) dieser Steine in Fluchtstellung haltenden formschlüssigen Verbindungen, z. B. Nut-Federverbindungen (11,12) versehen sind, wobei für die stirnseitige Verbindung mit den Tübbingsteinen benachbarter Ausbauabschnitte weitere Verbindungsmittel (15) vorgesehen sind, dadurch gekennzeichnet, daß zur Anpassung des Ausbaues an die Ausbruchslichte bzw. den Gebirgsdruck bei wenigstens einem Teil der Ausbauabschnitte (1) ihre die Ausbruchlichte bestimmende Umfangslänge veränderbar ist, zu welchem Zweck wenigstens ein Tübbingstein (2) an wenigstens der einen Stirnseite seines Ausbauabschnittes mit seiner stirnseitigen Begrenzungsfläche (14) gegenüber den stirnseitigen Begrenzungsflächen der benachbarten Tübbingsteine (3,7) versetzt und/oder aus der Fluchtstellung der stirnseitigen Begrenzungsflächen verstellbar angebracht ist.

2. Stollen- oder Tunnelausbau nach Anspruch 1, dadurch gekennzeichnet, daß der, wie an sich bekannt, gegengleich geneigte Längsgrenzflächen (8) aufweisende, verstellbare Tübbingstein (2) in Ausbaulängsrichtung eine geringere Länge als die im Ausbauabschnitt (1) benachbarten Steine (3,7) aufweist.

3. Stollen- oder Tunnelausbau nach Anspruch 1 oder 2, dadurch gekennzeichnet, daß der wenigstens eine versetzt bzw. verstellbar anbringbare Tübbingstein (2) mit Spaltabstand seiner einer stirnseitigen Begrenzungsfläche (14) von benachbarten Ausbauabschnitt (1) anbringbar und gegen einen durch die Verbindungen (11, 12) mit den im Ausbauabschnitt benachbarten Steinen bzw. Verbindungsmittel (15) mit dem folgenden Ausbauabschnitt und/oder im Spalt (16) angeordnete Einlagekörper (19) definierten Widerstand in Ausbaulängsrichtung begrenzt verstellbar ist.

4. Stollen- oder Tunnelausbau nach einem der Ansprüche 1 bis 3, dadurch gekennzeichnet, daß der Spalt (16) eine elastisch oder plastisch zusammendrückbare Füllung oder Einlage (19) aufnimmt.

5. Stollen- oder Tunnelausbau nach einem der Ansprüche 1 bis 4, dadurch gekennzeichnet, daß die formschlüssigen Verbindungen des verstellbaren Tübbingsteines (2) aus in Längsnuten (11) der Längsgrenzflächen (8) eingelegte, vorzugsweise einen runden Querschnitt aufweisenden Federkörpern (12) aus Kunststoffmaterial bestehen.

6. Stollen- oder Tunnelausbau nach einem der Ansprüche 1 bis 5, dadurch gekennzeichnet, daß die im Bereich der Längsgrenzflächen (8) bzw. formschlüssigen Verbindungen (11, 12) bei der Verstellung des Tübbingsteines (2) aufeinandergleitenden Flächen einen sich nach der eine Verringerung der Umfangslänge des Ausbauabschnittes (1) ergebenden Verstellrichtung hin erhöhenden Reibungsbeiwert aufweisen.

7. Stollen- oder Tunnelausbau nach einem der Ansprüche 1 bis 6, dadurch gekennzeichnet, daß die stirnseitigen Verbindungsmittel (15) der Ausbauabschnitte (1) in Umfangsrichtung begrenzt nachgiebig, insbesondere als Langloch-Zapfen- oder Langloch-Dübelverbindungen ausgebildet sind.

8. Stollen- oder Tunnelausbau nach einem der Ansprüche 1 bis 7, dadurch gekennzeichnet, daß der Spalt zwischen Ausbruch (22) und Ausbau (1) mit plastisch verformbaren Material (24) ausgfüllt ist.

9. Stollen- oder Tunnelausbau nach Anspruch , dadurch gekennzeichnet, daß im Außenmantel (10) der Tübbingsteine (2) Einlagen (25) aus zusammendrückbarem Material, z. B. Hartschaumstoff, vorgesehen sind.

10. Stollen- oder Tunnelausbau nach einem der Ansprüche 1 bis 9, dadurch gekennzeichnet, daß wenigstens ein Teil der Tübbingsteine bei den in ihrer Umfangslänge veränderbaren Ausbauabschnitten über nachgiebige Ankerungen am Gebirge gehalten ist.

11. Stollen- oder Tunnelausbau nach einem der Ansprüche 1 bis 10, dadurch gekennzeichnet, daß für den Ausbau der Stollen bzw. Tunnelsohle bei einem Ausbau aus Tübbingringe bildenden Ausbauabschnitten (1) Fertigteilelemente in Form von mit ihren Längsrändern verschiebbar an der Ausbauinnenwand (9) abgestützten Sohlensteinen (26) vorgesehen sind, die an den Längsenden durch stirnseitige Verbindungsmittel (29) verbindbar sind.

12. Stollen- oder Tunnelausbau nach Anspruch 11, dadurch gekennzeichnet, daß die Sohlsteine (26) als durchlaufende, ein Bodensegment (28) der Stollen- bzw. Tunnelröhre vom übrigen Röhrenquerschnitt abteilende Bodenplatten ausgebildet sind, die wenigstens an den für die Anlage an gegenüberliegenden Röhrenseiten bestimmten Längsrändern nach unten gerichtete Verdickungen oder Längsträger (27) aufweisen und mit diesen Längsrändern gleitend abgestützt sind, so daß sie sich bei Durchmesserveränderungen der Röhre heben bzw. senken können.
